# EUROPÄISCHE PATENTSCHRIFT

(11) **EP 0 852 918 B1**
(45) Veröffentlichungstag und Bekanntmachung des Hinweises auf die Patenterteilung: **16.01.2002**
(21) Anmeldenummer: 97118204.3
(22) Anmeldetag: 21.10.1997
(51) Int. Cl.: A44B 18/00

(54) **Verfahren zur Herstellung eines Haftverschlussteiles mittels Gelatine**
Method to produce a gelatin separable fastener
Procédé de fabrication d'une attache séparable au moyen de gélatine

(30) Priorität: 10.01.1997 DE 19700572
(43) Veröffentlichungstag der Anmeldung: 15.07.1998
(73) Patentinhaber: GOTTLIEB BINDER GMBH & Co., 71084 Holzgerlingen (DE)
(72) Erfinder: Hammer, Pavel, 72116 Öschingen (DE)
(74) Vertreter: Patentanwälte Bartels und Partner

(56) Entgegenhaltungen:
- EP-A- 0 809 951
- DE-U- 9 413 560
- US-A- 3 266 113
- US-A- 5 077 870
- US-A- 5 242 646
- US-A- 5 360 270

## Beschreibung

Die Erfindung betrifft ein Verfahren zur Herstellung eines Haftverschlußteiles mit einer Vielzahl von einstückig mit einem Träger ausgebildeten Verhakungsmitteln in Form von Verdickungen aufweisenden Stengeln, bei dem ein thermoplastischer Kunststoff in plastischem oder flüssigem Zustand dem Spalt zwischen einer Druckwalze und einer Formwalze zugeführt wird, wobei die Formwalze mit Vertiefungen versehen ist und beide Walzen in entgegengesetztem Drehsinn angetrieben werden, so daß der Träger im Spalt zwischen den Walzen gebildet wird. Die Erfindung betrifft auch ein Haftverschlußteil, das nach diesem Verfahren hergestellt worden ist, sowie einen Haftverschluß, der zumindest aus einem solchen Haftverschlußteil besteht.

Ein solches Verfahren ist aus dem Stand der Technik insbesondere durch die US 5.077.870 der Minnesota Mining and Manufacturing Company bekannt. Bei diesem bekannten Verfahren werden die Stengel der Verhakungsmittel durch zylindrisch geformte Hohlräume der Formwalze gebildet. Die so gebildeten Stengel müssen dann in einem nachgeschalteten Arbeitsgang durch ein weiteres Walzenpaar bearbeitet werden, um die Verdickungen der Verhakungsmittel auszubilden. Außerdem müssen die Hohlräume der Formwalze auf eine definierte Temperatur gekühlt werden.

Durch die US 5.242.646 ist des weiteren bekannt, eine Spritzgußform zu verwenden, die sich aus einer Basisform zusammensetzt, in welcher der Träger gebildet wird, auf die eine Stengelform aus einem wasserlöslichen Material folgt und bei der zuletzt zur Ausbildung der Verdickungen der Verhakungsmittel eine Kopfform aufgesetzt wird. Im Bereich der Kopfform wird daher ein Durchlaß angebracht, durch den ein beispielsweise polymeres Material in die zusammengesetzte Form einfließen kann. Diese Form der Herstellung eines Haftverschlußteiles erfordert viele Arbeitsgänge, da jeweils die Gußform zusammengesetzt mit dem polymeren Material gefüllt und anschließend die verschiedenen Formteile wieder voneinander getrennt werden müssen. In einem weiteren Arbeitsgang wird dann das auflösbare Material entfernt. Dadurch ist dieses Herstellungsverfahren sehr zeit- und kostenaufwendig.

Ausgehend von diesem Stand der Technik liegt der vorliegenden Erfindung die Aufgabe zugrunde, ein weniger aufwendiges und damit zugleich kostengünstigeres Verfahren zur Herstellung von Haftverschlußteilen bereitzustellen, daß zudem die kontinuierliche Herstellung solcher Haftverschlußteile ermöglicht.

Gelöst wird diese Aufgabe durch die Merkmale des Anspruches 1. Dadurch, daß der Formwalze zusätzlich ein Band aus auflösbarem Material zugeführt wird, das Hohlräume aufweist, deren Position an die Lage der Vertiefungen der Formwalze angepaßt ist, fließt der thermoplastische Kunststoff sowohl in die Hohlräume des auflösbaren Materials als auch in die Vertiefungen der Formwalze. Durch eine solche Anordnung wird der Träger und werden die Stengel im Spalt zwischen den Walzen gebildet. Die Trägerdicke ergibt sich aus dem Spalt zwischen der Druck- und der Formwalze, der nicht von dem Band aus auflösbarem Material ausgefüllt wird. Sie ist daher beliebig und je nach Einsatzzweck des so herzustellenden Haftverschlußteiles bestimmbar. Durch diese Herstellungsweise entfällt eine Nachbearbeitung durch ein weiteres Walzenpaar. Da das Band aus auflösbarem Material in Form eines Endlosbandes zugeführt werden kann, ist ein kontinuierliches und damit zeit- und kostengünstiges Herstellungsverfahren möglich.

In einer bevorzugten Ausführungsform des erfindungsgemäßen Verfahrens ist das auflösbare Material ein wasserlösliches Material, vorzugsweise Gelatine. Außerdem kann das Band an seinen seitlichen Begrenzugen in Längsrichtung eine Perforation aufweisen, in die entsprechende Vorsprünge der Formwalze eingreifen. Hierdurch wird das Anpassen der Positionen der Hohlräume des Bandes an die Lage der Vertiefungen der Formwalze erleichtert.

Die Höhe der Stengel des fertigen Haftverschlußteiles kann je nach Einsatzzweck variabel eingestellt werden, indem die Dicke des auflösbaren Materials variiert wird. Diese einfache Handhabung ist dadurch möglich, daß die Dicke des auflösbaren Materials gerade der Höhe der Stengel des fertigen Haftverschlußteiles entspricht.

Die Stengel des so hergestellten Haftverschlußteiles werden in einfacher Weise durch Auflösen des Materials, aus dem das Band besteht, freigelegt. Um das Material aufzulösen, wird das mittels der beiden Walzen hergestellte Haftverschlußteil in einer bevorzugten Ausführungsform der Erfindung im Anschluß an die Walzen durch ein Wasserbad geführt. Das Auflösen des Materials kann durch Ultraschallbehandlung und/oder Erwärmung des Wasserbades beschleunigt werden. Es ist nur ein nachgeschalteter Arbeitsgang für das Entfernen des auflösbaren Materials erforderlich. Ein solcher zusätzlicher Arbeitsgang kann sehr viel einfacher eingerichtet werden als der zusätzliche Walzvorgang, der im Stand der Technik bekannt ist, da hier keine Justierung eines Walzenpaares erforderlich wird.

Das erfindungsgemäße Verfahren kann grundsätzlich mit jedem thermoplastischen Kunststoff ausgeführt werden, wobei je nach Verwendungszweck vorzugsweise Polypropylen, Polyamid, Polyethylen, Polyester, PVC und/oder schwerentflammbarerer Kunststoff verwendet werden. Auch Co-bzw. Terpolymere, die einen oder mehrere der genannten thermoplasti schen Kunststoffe enthalten, sind gut geeignet.

Die Ausbildung der Verdickungen an den Stengeln kann unterschiedlich sein. Sie können die Form von Pilzköpfen oder die Form von Drei- bis Sechsecken aufweisen. Zusätzlich können die Ecken der drei- bis sechseckigen Verdickungen abgerundet sein, was die Verhakungswahrscheinlichkeit vergrößert.

Der Träger kann eine Dicke von 0,1 bis 5 mm aufweisen und der Stengeldurchmesser kann 0,1 bis 3 mm betragen. Die Stengelhöhe kann 0,2 mm oder eine beliebige größere Höhe aufweisen.

Die Erfindung betrifft auch ein Haftverschlußteil, das nach dem erfindungsgemäßen Verfahren hergestellt worden ist. Sie betrifft ferner einen Haftverschluß, der zumindest aus einem Haftverschlußteil besteht, welcher nach dem erfindungsgemäßen Verfahren hergestellt worden ist.

Im folgenden wird die Erfindung anhand eines in der Zeichnung dargestellten Ausführungsbeispieles näher erläutert.

Es zeigen:
- Fig. 1: eine schematische Ansicht einer erfindungsgemäßen Vorrichtung zur Herstellung von Haftverschlußteilen
- Fig. 2: eine unvollständig dargestellte Ansicht eines Gelatineendlosbandes.

Fig. 1 zeigt eine insgesamt mit 1 bezeichnete Formwalze, die auf ihrem gesamten Umfang Vertiefungen 3 aufweist. Diese Vertiefungen können in beliebiger Weise hergestellt worden sein. Sie können z.B. mittels eines galvanischen Verfahrens eingeätzt werden. Sie können aber auch eingeprägt, durch Bohren hergestellt werden oder durch Erodieren, wobei diese Aufzählung nicht abschließend ist. Die Vertiefungen 3 werden so ausgebildet, daß sich die gewünschte Form der Verhakungsmittel 5 ausbilden kann. Sie können pilzkopfförmig, aber auch drei- bis sechseckig ausgebildet werden, wobei die Ecken zusätzlich abgerundet sein können.

Dieser Formwalze 1 wird nun ein Band 7 aus auflösbarem Material in Form von Gelatine zugeführt. Die Erfindung ist jedoch nicht auf ein Band 7 aus Gelatine beschränkt. Es können auch beliebige andere Materialien die, in Wasser oder anderen Lösungsmitteln lösbar sind, als Material für das Band 7 verwendet werden.

Das in Fig. 2 dargestellte Band 7 aus Gelatine wird der Formwalze 1 in Form eines Endlosbandes zugeführt und weist auf seiner ganzen Länge offene Hohlräume 9 auf, die so positioniert sind, daß sie der Lage der Vertiefungen 3 der Formwalze 1 zugeordnet sind. Wenn dann das Band 7 aus Gelatine der Formwalze 1 zugeführt wird, ist jeder Hohlraum 9 des Bandes 7 über einer Vertiefung 3 der Formwalze positioniert. Zur Vereinfachung dieser Positionierung weist das Band 7 aus Gelatine zusätzlich in Längsrichtung eine Perforation 11 auf, die mit entsprechenden Vorsprüngen 13 der Formwalze 1 zusammenwirkt und so die Positionierung und den Transport des Bandes 7 erleichtert.

Die Dicke a des Bandes 7 ist variabel ab in etwa 0,2 mm bis zu einer beliebigen Dicke einstellbar. Diese Dicke a bestimmt die jeweilige Höhe der Stengel der zu bildenden Verhakungsmittel 5. Der Durchmesser der Hohlräume 9 beträgt in etwa 0,1 bis 3 mm. Aber auch hier kann die Dicke der Hohlräume 9 anders eingestellt werden.

In Zusammenwirkung mit der Formwalze 1 wird eine Druckwalze 15 angeordnet, wobei der Spalt 17 zwischen der Druckwalze 15 und dem auf der Formwalze 1 befindlichen Band 7 aus Gelatine die Dicke des Trägers 19 des fertigen Haftverschlußteiles 21 bestimmt. Im Ausführungsbeispiel beträgt diese Dicke in etwa 0,1 - 3 mm. Die Druckwalze 15 und die Formwalze 1 werden in entgegengesetztem Drehsinn angetrieben, und dem genannten Spalt 17 wird mittels eines insgesamt mit 23 bezeichneten Extruders ein thermoplastischer Kunststoff in plastischem oder flüssigem Zustand zugeführt. Dabei fließt der thermoplastische Kunststoff in den Spalt 17 und von dort in die Hohlräume 9 des Bandes 7 und die Vertiefungen 3 der Formwalze 1.

Jeder thermoplastische Kunststoff ist grundsätzlich für die Anwendung des erfindungsgemäßen Verfahrens geeignet. Die Auswahl richtet sich nach dem Verwendungszweck der so hergestellten Haftverschlußteile 21. Beispielsweise können Polypropylen, Polyamid, Polyethylen, Polyester, PVC und schwerentflammbare thermoplastische Kunststoff eingesetzt werden. Auch Co- oder Terpolymere, die einen oder mehrere dieser Kunststoffe enthalten, sind einsetzbar.

Nachdem der thermoplastische Kunststoff beim Fließen durch den Spalt 17 sowohl den Träger 19 als auch die Stengel und Verdickungen der Verhakungsmittel 5 gebildet hat, wird er nach ca. einer 2/3 bis 3/4-Umdrehung der Formwalze 1 durch eine Umlenkeinrichtung 25 von der Formwalze 1 weg zu einem Wasserbad 27 geführt, um das Band 7 aus Gelatine aufzulösen. Die Auflösegeschwindigkeit des Bandes 7 wird durch Ultraschall erhöht. Außerdem kann das Wasser zur Erhöhung der Auflösegeschwindigkeit erwärmt werden. Für den erfindungsgemäßen Erfolg der Auflösung des Bandes 7 ist es aber nicht unbedingt erforderlich, Ultraschall oder Wärme einzusetzen.

## Patentansprüche

1. Verfahren zur Herstellung eines Haftverschlußteiles (21) mit einer Vielzahl von einstückig mit einem Träger (19) ausgebildeten Verhakungsmitteln (5) in Form von Verdickungen aufweisenden Stengeln, bei dem ein thermoplastischer Kunststoff in plastischem oder flüssigem Zustand dem Spalt (17) zwischen einer Druckwalze (15) und einer Formwalze (1) zugeführt wird, wobei die Formwalze (1) mit Vertiefungen (3) versehen ist, und beide Walzen (1, 15) in entgegengesetztem Drehsinn angetrieben werden, so daß der Träger (19) im Spalt (17) zwischen den Walzen (1, 15) gebildet wird, **dadurch gekennzeichnet, daß** der Formwalze (1) zusätzlich ein Band (7) aus auflösbarem Material zugeführt wird, das Hohlräume (9) aufweist, deren Position an die Lage der Vertiefungen (3) der Formwalze (1) angepaßt ist.

2. Verfahren nach Anspruch 1, **dadurch gekennzeichnet, daß** das auflösbare Material ein wasserlösliches Material, vorzugsweise Gelatine ist.

3. Verfahren nach Anspruch 1 oder 2, **dadurch gekennzeichnet, daß** das Band (7) an seinen seitlichen Begrenzungen in Längsrichtung eine Perforation (11) aufweist, in die entsprechende Vorsprünge (13) der Formwalze (1) eingreifen.

4. Verfahren nach einem der Ansprüche 1 bis 3, **dadurch gekennzeichnet, daß** das auflösbare Material eine Dicke aufweist, die der Höhe der Stengel des fertigen Haftverschlußteiles (21) entspricht.

5. Verfahren nach einem der Ansprüche 2 bis 4, **dadurch gekennzeichnet, daß** das mittels der beiden Walzen (1, 15) hergestellte Haftverschlußteil nach Verlassen der Walzen (1, 15) durch ein Wasserbad (27) geführt wird.

6. Verfahren nach einem der Ansprüche 1 bis 5, **dadurch gekennzeichnet, daß** als thermoplastischer Kunststoff Polypropylen, Polyamid, Polyethylen, Polyester, PVC und/oder schwerentflammbarer Kunststoff, sowie einen oder mehrere dieser Kunststoffe enthaltende Co- oder Terpolymere verwendet werden.

7. Verfahren nach einem der Ansprüche 1 bis 6, **dadurch gekennzeichnet, daß** die Verdickungen der Stengel in Form von Pilzköpfen ausgebildet werden.

8. Verfahren nach einem der Ansprüche 1 bis 6, **dadurch gekennzeichnet, daß** die Verdickungen der Stengel drei- bis sechseckig ausgebildet werden.

9. Verfahren nach Anspruch 8, **dadurch gekennzeichnet, daß** die Verdickungen mit abgerundeten Ecken ausgebildet werden.

## Claims

1. A process for the manufacture of a cling fastener part (21) having a plurality of hooking means (5) that are in the form of stalks having thickenings and are formed integrally with a carrier (19), in which process a thermoplastic plastics material is fed in the plastic or liquid state to the nip (17) between a pressure roller (15) and a shaping roller (1), the shaping roller (1) being provided with depressions (3) and the two rollers (1, 15) being driven in opposite directions of rotation so that the carrier (19) is formed in the nip (17) between the rollers (1, 15), **characterised in that** there is additionally fed to the shaping roller (1) a band (7) of dissoluble material having cavities (9) the position of which is matched to the location of the depressions (3) in the shaping roller (1).

2. A process according to claim 1, **characterised in that** the dissoluble material is a watersoluble material, preferably gelatin.

3. A process according to claim 1 or 2, **characterised in that** the band (7) has perforations (11) in the longitudinal direction at its lateral boundaries, which perforations (11) are engaged by corresponding projections (13) of the shaping roller (1).

4. A process according to any one of claims 1 to 3, **characterised in that** the dissoluble material has a thickness corresponding to the height of the stalks of the finished cling fastener part (21).

5. A process according to any one of claims 2 to 4, **characterised in that** the cling fastener part produced by means of the two rollers (1, 15) is passed through a water bath (27) after leaving the rollers (1, 15).

6. A process according to any one of claims 1 to 5, **characterised in that** polypropylene, polyamide, polyethylene, polyester, PVC and/or low-flammability plastics material, and copolymers or terpolymers containing one or more of those plastics materials are used as the thermoplastic plastics material.

7. A process according to any one of claims 1 to 6, **characterised in that** the thickenings of the stalks are formed in the shape of mushroom caps.

8. A process according to any one of claims 1 to 6, **characterised in that** the thickenings of the stalks are formed in a shape having from three to six sides.

9. A process according to claim 8, **characterised in that** the thickenings are formed with rounded corners.

## Revendications

1. Procédé destiné à la fabrication d'une pièce d'obturation adhésive (21) avec une multiplicité de moyens d'accrochage (5) constitués d'un seul morceau avec un support (19) sous forme de tiges présentant des épaississements, pour lequel une matière synthétique thermoplastique à l'état plastique ou liquide est amenée à l'interstice (17) entre un rouleau presseur (15) et un rouleau de moulage (1), le rouleau de moulage (1) étant muni d'évidements (3) et les deux rouleaux (1, 15) étant entraînés dans le sens de rotation inverse, de sorte que le support (19) est formé dans l'interstice (17) entre les rouleaux (1, 15), **caractérisé en ce qu'**une bande (7) en matériau soluble, qui présente des espaces creux (9), dont la position est adaptée à la position des évidements (3) du rouleau de moulage (1), est amenée en plus au rouleau de moulage (1).

2. Procédé selon la revendication 1, **caractérisé en ce que** le matériau soluble est un matériau soluble dans l'eau, de préférence de la gélatine.

3. Procédé selon la revendication 1 ou 2, **caractérisé en ce que** la bande (7) présente à ses limites latérales dans le sens longitudinal une perforation (11), dans laquelle des parties en saillie (13) correspondantes du rouleau de moulage (1) viennent en prise.

4. Procédé selon l'une des revendications 1 à 3, **caractérisé en ce que** le matériau soluble présente une épaisseur, qui correspond à la hauteur des tiges de la pièce d'obturation adhésive (21) finale.

5. Procédé selon l'une des revendications 2 à 4, **caractérisé en ce que** la pièce d'obturation adhésive élaborée au moyen des deux rouleaux (1, 15) est guidée par le biais d'un bain-marie (27) après décrochage dés rouleaux (1, 15).

6. Procédé selon l'une des revendications 1 à 5, **caractérisé en ce que** sont utilisés en tant que matière synthétique thermoplastique du polypropylène, du polyamide, du polyéthylène, du polyester, du PVC et / ou une matière synthétique difficilement inflammable, ainsi que des co ou terpolymères contenant une ou plusieurs de ces matières synthétiques.

7. Procédé selon l'une des revendications 1 à 6, **caractérisé en ce que** les épaississements des tiges sont constitués sous forme d'aplatissements.

8. Procédé selon l'une des revendications 1 à 6, **caractérisé en ce que** les épaississements des tiges sont constitués en triangle ou en hexagone.

9. Procédé selon la revendication 8, **caractérisé en ce que** les épaississements sont constitués avec des coins arrondis.
